# EUROPÄISCHE PATENTSCHRIFT

(11) **EP 1 934 541 B1**
(45) Veröffentlichungstag und Bekanntmachung des Hinweises auf die Patenterteilung: **14.04.2010**
(21) Anmeldenummer: 06793613.8
(22) Anmeldetag: 19.09.2006
(51) Int. Cl.: F25D 25/02, F25D 17/04, F25D 17/06

(54) **ABSTELLPLATTE FÜR EIN KÄLTEGERÄT**
SHELF FOR A REFRIGERATION DEVICE
PLATEAU DE STOCKAGE POUR UN APPAREIL DE REFRIGERATION

(30) Priorität: 22.09.2005 DE 102005045330
(43) Veröffentlichungstag der Anmeldung: 25.06.2008
(73) Patentinhaber: BSH Bosch und Siemens Hausgeräte GmbH, 81739 München (DE)
(72) Erfinder: STAUD, Ralph, 81669 München (DE); TISCHER, Thomas, 85540 Haar (DE)
(86) Internationale Anmeldenummer: PCT/EP2006/066475
(87) Internationale Veröffentlichungsnummer: WO 2007/033954

(56) Entgegenhaltungen:
- US-A- 2 421 089
- US-A- 2 434 117
- US-A- 4 960 308

## Beschreibung

Die vorliegende Erfindung betrifft eine Abstellplatte zur Anbringung im Innenraum eines Kältegerätes. Derartige Abstellplatten sind bei modernen Kältegeräten häufig in Form einer in einen Kunststoffrahmen gefässten Glasplatte realisiert. Der Kunststoffrahmen schützt die Ränder der Glasplatte vor Beschädigung und ist mit abstehenden Stegen, Zapfen oder dergleichen versehen, die zur Aufhängung der Abstellplatte an den Seitenwänden eines Kältegeräte-Innenbehälters dienen.

Um eine effektive Platznutzung zu ermöglichen, sollte sich eine solche Abstellplatte über einen möglichst großen Teil der Bodenfläche des Innenbehälters erstrecken. Dabei tritt jedoch das Problem auf, dass bei Kältegeräten in Coldwall-Bauweise. Kühlgut, das auf einer solchen Abstellplatte in Kontakt mit der Verdampferwand abgestellt ist, dazu neigt, an der Wand festzufrieren, da diese im Betrieb, auch wenn die Solltemperatur im Inneren des Kältegerätes positiv ist, ohne weiteres Temperaturen unter 0°C erreichen kann. Um einen Kontakt zwischen Kühlgut und Verdampferwand zu verhindern, ist eine Abstellplatte für ein solches Gerät häufig in ihrem rückwärtigen Bereich mit einem aufrechten Anschlagsteg versehen, der eine zu enge Nachbarschaft von Kühlgut und Verdampferwand verhindert.

Bei No-Frost-Kühlgeräten gibt es normalerweise im Innenraum keine Oberflächen, die Temperaturen unter 0°C erreichen, so dass die Gefahr des Festfrierens an der Wand nicht besteht. Dennoch muss das Kühlgut von der Rückwand beabstandet gehalten werden, um einen Spalt zwischen der Rückwand und der rückwärtigen Kante der Abstellplatte freizuhalten, durch den Kaltluft zirkulieren kann, um so eine gleichmäßige Kühlung des Innenraumes auf seiner gesamten Höhe zu gewährleisten. Auch dies führt dazu, dass ein Teil der Tiefe des Innenraumes nicht gut nutzbar ist. Außerdem tritt das Problem auf, dass eine Luftströmung, die sich zwischen der Rückwand des Innenraumes und dieser Rückwand beabstandet gegenüberliegenden Kanten von Abstellplatten ausbildet, dazu neigt, geradlinig über die gesamte Höhe des Innenraumes zu fließen, so dass die Luftzirkulation in Fächern in mittlerer Höhe gering ist.

Aus US 4,960,308 ist eine Abstellplatte für ein Kältegerät bekannt, deren Abstellfläche von einem Kunststoffrahmen eingefasst ist, der im Bereich der Rückwand und der Seitenwände des Kältegeräts Öffnungen für die Luftzirkulation aufweist.

Aufgabe der vorliegenden Erfindung ist, eine Abstellplatte für ein Kältegerät zu schaffen, das eine effiziente Platzausnutzung ermöglicht.

Die Aufgabe wird durch die Merkmale gemäß Anspruch 1 gelöst. Bei einer Abstellplatte mit einem geschlossen ausgebildeten Hauptabschnitt ist ein Randabschnitt der Platte als Rost ausgeführt. Der Rost kann im Bedarfsfall dazu dienen, Kühlgut darauf abzustellen. Gleichzeitig ermöglichen diejenigen Teile des Rostes, die nicht mit Kühlgut bedenkt sind, einen Luftaustausch zwischen verschiedenen Seiten der Platte. Die Gefahr einer vollständigen Blockade des Rostes durch darauf stehendes Kühlgut ist in der Praxis vernachlässigbar, da die Benutzer in den seltensten Fällen eine Abstellplatte so dicht beladen, dass ihr Randabschnitt lückenlos überdeckt ist.

Außerdem kann eine für ein gewünschtes Maß an Luftaustausch ausreichende freie Querschnittsfläche des Rostes ohne weiteres dadurch bereitgestellt werden, dass dem Randabschnitt eine ausreichende Tiefe von insbesondere mehr als 3 cm gegeben wird.

Wenn der Hauptabschnitt der Abstellplatte in an sich bekannter Weise durch eine in einem Rahmen gefasste Glasplatte gebildet ist, kann der Rost vorteilhafterweise einteilig mit dem Rahmen ausgeführt sein.

Erfindungsgemäß weist der Rost schräggestellte Lamellen auf. Solche Lamellen können eine durch den Rost hindurchlaufende Luftströmung in seitlicher Richtung ablenken und so für einen ausreichenden Luftstrom durch ein von der Abstellplatte begrenztes Fach sorgen. Durch unterschiedliche Schrägstellungen über verschiedene Bereiche des Rostes hinweg wird die Kühlluft in Abhängigkeit der Kühlluftumwälzung in unterschiedliche Richtungen unterhalb der Abstellplatte oder zu ihrer Abstellfläche hin umgelenkt, so dass verschiedene Bereiche mit Kühlluft beaufschlagt werden. Hierbei kann die Kühlluftumwälzung statisch oder zwangsweise mittels Ventilator stattfinden.

Die Lamellen sind vorzugsweise im Querschnitt winkelförmig mit einem schrägen Schenkel zum Ablenken der Luftströmung und einem in Höhe der Oberseite der Platte liegenden horizontalen Schenkel, auf dem im Bedarfsfall Kühlgut abstellbar ist.

Um den Strömungswiderstand gering zu halten, ist der Winkel der Lamelle vorzugsweise ein stumpfer Winkel.

Vorzugsweise sind die Lamellen zum Hauptabschnitt hin abschüssig, um einem abwärts verlaufenden Luftstrom in einem unterhalb der Platte liegenden Fach eine seitliche Geschwindigkeitskomponente zu verleihen.

Um die Stabilität zu verbessern, sind die Lamellen vorzugsweise untereinander durch Stege verbunden.

Weitere Merkmale und Vorteile der Erfindung ergeben sich aus der nachfolgenden Beschreibung eines Ausführungsbeispiels unter Bezugnahme auf die beigefügten Figuren.

### Es zeigen:

- Fig. 1: eine perspektivische Ansicht einer erfindungsgemäßen Abstellplatte;
- Fig. 2: einen Schnitt durch den hinteren Bereich der Abstellplatte aus Fig. 1; und
- Fig. 3: einen schematischen Schnitt durch ein mit erfindungsgemäßen Abstellplatten ausgestattetes Kältegerät.

Die in Fig. 1 in perspektivischer Ansicht gezeigte Abstellplatte ist gegliedert in einen bei Montage der Abstellplatte 1 in einem Kältegerät vorn, d.h. nahe zur Tür, liegenden Hauptabschnitt 2 und einen hinten, benachbart zur Rückwand, liegenden Randabschnitt 3. Der Hauptabschnitt 2 ist gebildet durch eine Platte 4 aus Sicherheitsglas, die einteilig von einem Rahmen 5 aus Kunststoff umspritzt ist. In den Rahmen 5 können zur Versteifung nicht gezeigte Metallprofile eingebettet sein.

Der Randabschnitt 3 ist einteilig mit dem Rahmen 5 ausgeführt und umfasst eine Mehrzahl von Lamellen 6, die an ihren Enden durch Profile 7 verbunden sind, die die seitlichen Profile des Rahmens 5 fluchtend verlängern. An den rückwärtigen Enden der Profile 7 ist jeweils eine aufwärts geschwungene geringfügig elastische Zunge 8 geformt, die dazu dient, die Trägerplatte 1 in Nuten zu verrasten, die an den Seitenwänden eines Kältegeräte-Innenbehälters gebildet sind.

Zwischen den Profilen 7 und parallel zu diesen sind die Lamellen 6 ferner durch eine Mehrzahl von Stegen 9 verbunden. Wie in Fig. 2 zu sehen, haben die Stege 9 einen oberen Rand 10, der jeweils zwischen zwei Lamellen 6 von vorn nach hinten, das heißt von rechts nach links in Fig. 2, abschüssig ist, so dass die Stege 9 in der Perspektive der Fig. 1 nicht sichtbar sind und auch ein Abwischen der Oberseite des Randabschnitts 3 nicht behindern.

Die Lamellen 6 haben jeweils einen winkelförmigen Querschnitt mit einem horizontalen Schenkel 11, der mit der Oberseite des Rahmens 5 bündig ist, so dass die Lamellen 6 gemeinsam eine zum Abstellen von Kühlgut hinreichend ebene Stellfläche bilden. Schräge Schenkel 12 der Lamellen 6 sind jeweils nach vorn, das heißt nach rechts in Fig. 2, abschüssig, um einen abwärts gerichteten Luftstrom, der von oben auf die Lamellen 6 trifft, nach vorn abzulenken und so einen vorwärts gerichteten Luftstrom unterhalb der Trägerplatte 1 zu erzeugen. Gleichzeitig verleiht die Winkelform den Lamellen 6 eine hohe Tragfähigkeit bei geringem Materialeinsatz.

Fig. 3 veranschaulicht die Wirkungsweise der Erfindung anhand eines schematischen Schnittes durch ein No-Frost-Kältegerät mit einem Verdampfer 13, der in einer im oberen Bereich des Kältegerätegehäuses abgetrennten Kammer 14 untergebracht ist. Ein nicht dargestellter Ventilator saugt Luft aus dem Kühlraum 15 des Gerätes durch eine türnahe Einlassöffnung 16 in die Kammer 14, wo sie am Verdampfer 13 entlang streicht und gekühlt an einer zur Rückwand des Gehäuses benachbarten Auslassöffnung 17 wieder austritt. Der Kaltluftstrom fließt an der Rückwand des Gehäuses entlang und trifft dabei auf die Randabschnitte 3 von mehreren Trägerplatten 1, deren Lamellen den Luftstrom nach vorn ablenken. So fließt in jedem Fach 18 unterhalb einer der Trägerplatten 1 ein Teil des Luftstroms türwärts, und alle Fächer 18 werden gleichmäßig gekühlt. Zwischen den Vorderkanten der Trägerplatten 1 und an der Tür des Gerätes aufgehängten Türabstellern 19 fließt der Luftstrom nach oben, zurück zur Einlassöffnung 16.

Die Randabschnitte 3 bieten dem Kaltluftstrom, wenn sie nicht mit Kühlgut verdeckt sind, eine große freie Querschnittsfläche, die dem Luftstrom nur wenig Widerstand entgegensetzt. Der Luftstrom ist daher nicht ernstlich behindert, wenn die Randabschnitte 3 auf einem beträchtlichen Teil ihrer Fläche mit Kühlgut vollgestellt sind.

## Patentansprüche

1. Abstellplatte (1) für ein Kältegerät mit einem geschlossenflächig ausgebildeten Hauptabschnitt (2) und einem Randabschnitt, der als Rost ausgeführt ist, **dadurch gekennzeichnet, dass** der Rost schräggestellte Lamellen (6) aufweist.

2. Abstellplatte nach Anspruch 1, **dadurch gekennzeichnet, dass** die Lamellen (6) im Querschnitt winkelförmig mit einem schrägen Schenkel (12) und einem in Höhe der Oberseite der Platte liegenden horizontalen Schenkel (11) sind.

3. Abstellplatte nach Anspruch 2, **dadurch gekennzeichnet, dass** der Winkel der Lamellen (6) ein stumpfer Winkel ist.

4. Abstellplatte nach einem der Ansprüche 1 bis 3, **dadurch gekennzeichnet, dass** die Lamellen (6) zum Hauptabschnitt (2) hin abschüssig sind.

5. Abstellplatte nach einem der Ansprüche 1 bis 4, **dadurch gekennzeichnet, dass** die Lamellen (6) untereinander durch Stege (9) verbunden sind.

6. Abstellplatte nach Anspruch 1, **dadurch gekennzeichnet, dass** der Randabschnitt (3) eine Tiefe von wenigstens 3 cm aufweist.

7. Abstellplatte nach Anspruch 1 oder 6, **dadurch gekennzeichnet, dass** der Randabschnitt (3) ein bezogen auf die Einbaustellung der Abstellplatte in einem Kältegerät rückwärtiger Abschnitt ist.

8. Abstellplatte nach einem der Ansprüche 1 bis 7, **dadurch gekennzeichnet, dass** der Hauptabschnitt durch eine in einem Rahmen (5) gefasste Glasplatte (4) gebildet ist und der Rost einteilig mit dem Rahmen (5) ist.

## Claims

1. Shelf plate (1) for a refrigerating appliance, with a main section (2), which is constructed with a closed area, and an edge section, which is formed as a grill, **characterised in that** the grille has obliquely arranged slats (6).

2. Shelf plate according to claim 1, **characterised in that** the slats (6) are angular in cross-section with an inclined limb (12) and a horizontal limb (11) lying at the level of the upper side of the plate.

3. Shelf plate according to claim 2, **characterised in that** the angle of the slats (6) is an obtuse angle.

4. Shelf plate according to any one of claims 1 to 3, **characterised in that** the slats (6) slope towards the main section (2).

5. Shelf plate according to any one of claims 1 to 4, **characterised in that** the slats (6) are interconnected by webs (9).

6. Shelf plate according to claim 1, **characterised in that** the edge section (3) has a depth of at least 3 centimetres.

7. Shelf plate according claim 1 or 6, **characterised in that** the edge section (3) is a rearward section with respect to the installed position of the shelf plate in a refrigerating appliance.

8. Shelf plate according to any one of claims 1 to 7, **characterised in that** the main section is formed by a glass plate (4) framed in a frame (5) and the grill is integral with the frame (5).

## Revendications

1. Plateau de stockage (1) pour un appareil de réfrigération, comprenant une section principale (2) réalisée en surface fermée et une section de bord qui est réalisée comme grille, **caractérisé en ce que** la grille présente des lamelles inclinées (6).

2. Plateau de stockage selon la revendication 1, **caractérisé en ce que** les lamelles (6), en section, sont réalisées de manière angulaire avec un côté incliné (12) et un côté (11) horizontal situé à hauteur de la face supérieure du plateau.

3. Plateau de stockage selon la revendication 2, **caractérisé en ce que** l'angle des lamelles (6) est un angle obtus.

4. Plateau de stockage selon l'une quelconque des revendications 1 à 3, **caractérisé en ce que** les lamelles (6) sont inclinées vers la section principale (2).

5. Plateau de stockage selon l'une quelconque des revendications 1 à 4, **caractérisé en ce que** les lamelles (6) sont raccordées entre elles par des nervures (9).

6. Plateau de stockage selon la revendication 1, **caractérisé en ce que** la section de bord (3) présente une profondeur d'au moins 3 cm.

7. Plateau de stockage selon la revendication 1 ou 6, **caractérisé en ce que** la section de bord (3), par rapport à la position d'installation du plateau de stockage dans un appareil de réfrigération, est une section arrière.

8. Plateau de stockage selon l'une quelconque des revendications 1 à 7, **caractérisé en ce que** la section principale est formée par un plateau en verre (4) pris dans un cadre (5) et **en ce que** la grille est réalisée d'une seule pièce avec le cadre (5).
